# FASCICULE DE BREVET EUROPEEN

(11) **EP 1 819 847 B1**
(45) Date de publication et mention de la délivrance du brevet: **29.11.2017**
(21) Numéro de dépôt: 05800606.5
(22) Date de dépôt: 02.09.2005
(51) Int. Cl.: C25C 3/06, C25C 7/06

(54) **PROCÉDÉ DE CHANGEMENT D'ANODE DANS UNE CELLULE DE PRODUCTION D'ALUMINIUM PAR ÉLECTROLYSE INCLUANT UN AJUSTEMENT DE LA POSITION DE L'ANODE ET DISPOSITIF POUR LE METTRE EN OEUVRE**
VERFAHREN ZUM WECHSELN EINER ANODE EINER ZELLE ZUR HERSTELLUNG VON ALUMINIUM MITTELS ELEKTROLYSE MIT EINSTELLUNG DER POSITION DER ANODE UND VORRICHTUNG ZUR DURCHFÜHRUNG DES VERFAHRENS
METHOD OF CHANGING AN ANODE OF A CELL FOR THE PRODUCTION OF ALUMINIUM BY MEANS OF ELECTROLYSIS, INCLUDING AN ADJUSTMENT OF THE POSITION OF THE ANODE, AND DEVICE FOR PERFORMING THE SAME

(30) Priorité: 08.09.2004 US 607756 P; 08.09.2004 FR 0409508
(43) Date de publication de la demande: 22.08.2007
(73) Titulaire: FIVES ECL, 59790 Ronchin (FR)
(72) Inventeur: VAN ACKER, Alain, Beuvry La Forêt F-59310 Orchies (FR); MARCHAND, Patrick, F-59810 Lesquin (US)
(74) Mandataire: Cabinet Plasseraud
(86) Numéro de dépôt international: PCT/FR2005/002188
(87) Numéro de publication internationale: WO 2006/030092

(56) Documents cités:
- EP-A- 0 324 266
- US-A- 4 221 641
- US-A- 4 540 474
- US-A- 5 152 408

## Description

### Domaine de l'invention

L'invention concerne la production d'aluminium par électrolyse ignée selon le procédé de Hall-Héroult. Elle concerne plus particulièrement les changements d'anode et les unités de service destinées à effectuer les changements d'anode dans les usines de production d'aluminium.

### Etat de la technique

L'aluminium est produit industriellement par électrolyse ignée dans des cellules d'électrolyse suivant le procédé bien connu de Hall-Héroult. La demande de brevet français FR 2 806 742 (correspondant au brevet américain US 6 409 894) décrit des installations d'une usine d'électrolyse destinée à la production d'aluminium.

Selon la technologie la plus répandue, les cellules d'électrolyse comportent une pluralité d'anodes dites "précuites" en matériau carboné qui sont consommées lors des réactions de réduction électrolytique de l'aluminium. La consommation progressive des anodes nécessite des interventions sur les cellules d'électrolyse parmi lesquelles figure, notamment, le remplacement des anodes usées par des anodes neuves.

Afin de limiter la perturbation du fonctionnement d'une cellule d'électrolyse lors d'un changement d'anode, il est préférable de placer l'anode neuve de manière à ce que sa surface inférieure soit au même niveau que celle des autres anodes de la cellule.

Il est connu d'opérer comme suit pour assurer une mise à niveau correcte des anodes neuves. La tige de l'anode usée est marquée d'un trait de craie à un endroit correspondant à un repère déterminé sur le cadre anodique. L'anode usée est extraite de la cellule et déposée sur une surface de référence, qui est typiquement un plateau métallique. Le niveau du trait de craie sur la tige est relevé, l'anode usée est retirée et une anode neuve est placée sur la surface de référence. Un trait de craie est tracé sur la tige de l'anode neuve au niveau relevé. L'anode neuve est placée sur le cadre anodique de façon à ce que le trait de craie soit situé au niveau du repère déterminé sur le cadre anodique. Ces opérations, essentiellement manuelles, nécessitent l'intervention d'un opérateur dans la zone d'action des outils de manutention des anodes et l'exposent aux risques inhérents à ces opérations, tels que les risques de décrochement de la charge et les projections de métal liquide.

Il est également connu de munir l'outil de manutention des anodes d'un capteur de position. Dans ce cas, on mesure la distance parcourue par l'outil lors de la prise de l'anode usée, on dépose l'anode usée sur une surface de référence et on mesure la distance parcourue par l'outil au moment où l'anode repose sur la surface de référence. On retire l'anode usée, on dépose une anode neuve sur la surface de référence et on mesure la distance parcourue par l'outil au moment où l'anode repose sur la surface de référence. L'écart entre les deux dernières distances mesurées est ajouté à la première distance mesurée afin de déterminer la distance à faire parcourir à l'outil de manutention lors du positionnement de l'anode neuve dans la cellule d'électrolyse.

Ces différentes façons de procéder nécessitent de multiples manipulations d'anode et le déplacement de la surface de référence d'une zone de travail à une autre. Le temps passé à ces opérations allonge considérablement les temps de cycle d'intervention sur les cellules d'électrolyse et la période de temps pendant laquelle les capots des cuves restent ouverts, ce qui réduit l'efficacité des moyens de captation des effluents produits par les cellules d'électrolyse.

La demanderesse a donc recherché une procédure et des moyens qui permettent d'éviter ces inconvénients.

### Description de l'invention

L'invention a pour objet un procédé de changement d'anode d'une cellule de production d'aluminium par électrolyse ignée tel que décrit par la revendication 1. L'invention permet d'effectuer les mesures nécessaires au positionnement d'une anode de remplacement lors des mouvements de manutention nécessaires au remplacement d'une anode (à savoir typiquement la prise d'une anode usée sur une cellule d'électrolyse, le dépôt de l'anode usée sur une palette ou un véhicule, la prisé d'une anode de remplacement sur une palette ou un véhicule et la mise en place de l'anode de remplacement dans la cellule), ce qui présente l'avantage de ne pas nécessiter des mouvements de manutention supplémentaires. L'invention permet ainsi d'éviter, notamment, un allongement du temps d'ouverture d'une cellule d'électrolyse.

Le ou les faisceaux d'ondes sonores ou électromagnétiques sont avantageusement préalablement placés à un endroit qui permet le passage d'une anode usée ou d'une anode de remplacement au travers du ou des faisceaux lors des mouvements de manutention normaux de ces anodes, par exemple au-dessus d'une cellule d'électrolyse, d'une palette, ou d'un véhicule.

Les prises de mesure peuvent être manuelles, c'est-à-dire qu'un opérateur enregistre les données obtenues à chaque étape du procédé, ou automatisées en tout ou partie, c'est-à-dire qu'un appareil informatisé effectue de manière automatique tout ou partie, des mesures.

L'invention a aussi pour objet un système de mesure tel que décrit par la revendication 19. L'invention a encore pour objet une machine de service destinée aux opérations de changement d'anode d'une série de cellules de production d'aluminium par électrolyse ignée, ladite machine comportant au moins un outil de manutention d'anode comprenant organe de positionnement, un organe de préhension et un capteur de position verticale de l'organe de préhension, et étant caractérisée en ce qu'elle comporte en outre ledit système de mesure.

L'invention a encore pour objet une unité de service d'une usine de production d'aluminium par électrolyse, ignée comprenant un pont mobile et au moins une machine de service selon l'invention.

L'invention est décrite plus en détail ci-après à l'aide des figures annexées.
La figure, 1 illustre, vue en section, une salle d'électrolyse typique destinée à la production d'aluminium et comprenant une unité de service représentée de manière schématique.
La figure 2 illustre, vue en section transversale, une cellule d'électrolyse typique destinée à la production d'aluminium.
La figure 3 représente, de manière schématique, une machine de service vue de côté.
Les figures 4 et 7 illustrent un mode de réalisation du procédé de changement d'anode selon l'invention.
Les figures 8 à 10 représentent, de manière schématique, des modes de réalisation des moyens de détection de la position d'une anode selon l'invention.

Les usines d'électrolyse destinées à la production d'aluminium comprennent une zone de production d'aluminium liquide qui comprend une ou plusieurs salles d'électrolyse (1). Tel qu'illustré à la figure 1, chaque salle d'électrolyse (1) comporte des cellules d'électrolyse (2) et au moins une unité de service (4). Les unités de service sont souvent appelées "machines de service électrolyse" ou "M.S.E" ("PTA" ou "Pot Tending Assembly" ou "PTM" ou "Pot Tending Machine" en langue anglaise).

Les cellules d'électrolyse (2) sont normalement disposées en rangées ou files, chaque rangée pu file comportant typiquement plus d'une centaine de cellules, et raccordées électriquement en série à l'aide de conducteurs de liaison. Les cellules (2) sont disposées de manière à dégager ,des voies de circulation (3) entre les cellules et le long de la salle d'électrolyse (1).

Tel qu'illustré à la figure 2, chaque cellule d'électrolyse (2) comprend une cuve (2'), une structure de support (35) appelée "superstructure" et une pluralité d'anodes (20, 20'). La cuve (2') comprend un caisson (26) en acier, un revêtement intérieur (27, 28), qui est généralement formé par des blocs en matériaux réfractaires, et un ensemble cathodique (29, 30), qui comprend des blocs en matériau carboné (29), appelés "blocs cathodiques", et des barres de raccordement métalliques (30) auxquelles sont fixés les conducteurs électriques (31) servant à l'acheminement du courant d'électrolyse. Les anodes (20, 20') comportent au moins un bloc anodique (21, 21') en matériau carboné précuit et une tige métallique (22, 22'). Les blocs anodiques (21, 21') ont typiquement une forme parallélépipédique. La tige (22, 22') est typiquement fixée au(x) bloc(s) anodique(s) (21, 21') par l'intermédiaire d'un élément de fixation (22a, 22a'), généralement appelé "multipode", qui est ancré dans le(s) bloc(s) anodique(s) (typiquement à l'aide de fonte). Les anodes (20, 20') sont fixées de manière amovible à un cadre métallique mobile (23), appelé "cadre anodique", par des moyens de fixation mécaniques (24, 25) comprenant typiquement un connecteur (24) et des crochets (25). Le cadre mobile (23) est porté par la superstructure (35) et fixé à des conducteurs électriques (non illustrés) servant à l'acheminement du courant d'électrolyse.

Une cellule d'électrolyse (2) comporte généralement un système de capotage (36), comprenant typiquement une série de capots, pour confiner les effluents à l'intérieur de la cellule, et des moyens (non illustrés) pour évacuer les effluents et les diriger vers un centre de traitement.

Le revêtement intérieur (27, 28) et les blocs cathodiques (29) forment, à l'intérieur de la cuve (2'), un creuset apte à contenir le bain d'électrolyte (33) et une nappe de métal liquide (32) lorsque la cellule est en fonctionnement. En général, une couverture d'alumine et de bain solidifié (34) recouvre le bain d'électrolyte et tout ou partie des anodes.

Les anodes (20, 20'), et plus précisément des blocs anodiques (21, 21'), sont partiellement immergées dans le bain d'électrolyte (33), qui contient de l'alumine dissoute. La surface inférieure (21a, 21a') des anodes est typiquement essentiellement plane et parallèle à la surface supérieure (29') des blocs cathodiques (29), qui est généralement horizontale. La distance entre la surface inférieure des anodes et la surface supérieure des blocs cathodiques, dite "distance anode-cathode", est un paramètre important dans la régulation des cellules d'électrolyse. La distance anode-cathode est généralement contrôlée avec une grande précision.

Les blocs anodiques (21, 21') sont progressivement consommés en utilisation. Afin de compenser cette usure, il est de pratique courante d'abaisser progressivement les anodes (20, 20') en déplaçant régulièrement le cadre mobile (23) vers le bas. En outre, tel qu'illustré à la figure 2, les blocs anodiques (21, 21') sont généralement à des degrés d'usure différents. Par conséquent, la position de l'anode de remplacement (20"), communément appelé "anode neuve", par rapport au cadre mobile (23) est généralement ajustée à chaque changement d'anode. Plus précisément, la position des anodes est ajustée de façon à mettre sur un plan commun la surface dite "inférieure" (21a, 21a', 21a") des blocs anodiques (21, 21', 21"), c'est-à-dire la surface des blocs anodiques qui est destinée à être immergée dans le bain électrolytique (33) contenu dans la cellule d'électrolyse (2) et à être parallèle à la surface supérieure (29') du ou des blocs cathodiques (29). En pratique, l'anode de remplacement (20") est placée de manière à ce que, après avoir atteint sa température de fonctionnement, sa surface inférieure (21a") se situe au niveau de la surface inférieure (21a') de l'anode usée (20') qu'elle remplace. Ladite surface inférieure (21a, 21a', 21a") des blocs anodiques (21, 21', 21") est généralement essentiellement plane.

L'unité de service (4) sert à effectuer des opérations sur les cellules (2) telles que les changements d'anode ou le remplissage des trémies d'alimentation en bain broyé et en AlF₃ des cellules d'électrolyse. Elle peut également servir à manutentionner des charges diverses, telles que des éléments de cuve, des poches de métal liquide, ou des anodes.

Tel qu'illustré aux figures 1 et 3, l'unité de service (4) comprend un pont mobile (5) qui peut être translaté au-dessus des cellules d'électrolyse (2) et une machine de service (6). La machine de service (6) comporte un chariot mobile (7) et un module de service (8) équipé de plusieurs organes de manutention et d'intervention (10), tels que des outils (pelles, clés, piqueurs,...). Tel qu'illustré à la figure 3, le module de service (8) comporte typiquement une tourelle (8') montée sur le chariot (7) de manière à pouvoir pivoter autour d'un axe vertical V en utilisation. Les organes de manutention et d'intervention (10) sont typiquement fixés à la tourelle. Le module de service (8) peut également comporter une cabine de contrôle (16) pour les opérateurs.

Le pont mobile (5) repose et circule sur des chemins de roulement (9, 9') disposés parallèlement l'un à l'autre et à l'axe principal du hall (et de la file de cellules). Le pont mobile (5) peut ainsi être déplacé le long de la salle d'électrolyse (1). Le chariot mobile (7) peut être déplacé le long du pont mobile (5).

Tel qu'illustré à la figure 3, les machines de service (6) utilisées pour les opérations de changement d'anode sont équipées d'un ensemble déterminé d'outils (10), à savoir typiquement un piqueur (11a), une pelle à godets (12a), un organe de préhension d'anode (appelé "pince à anodes") (13a) et une trémie (14) munie d'un conduit escamotable (15). Le piqueur (11a) sert à briser la croûte d'alumine et de bain solidifié (34) qui couvre généralement tout ou partie des anodes de la cellule ; la pelle à godets (12a) sert à dégager l'emplacement de l'anode, après le retrait de l'anode usée, par enlèvement des matières solides (telles que des morceaux de croûte et de l'alumine) qui s'y trouvent ; la pince à anodes (13a) sert à saisir et à manipuler les anodes par leur tige, notamment pour l'enlèvement des anodes usées d'une cellule d'électrolyse et la mise en place d'anodes neuves dans la cellule d'électrolyse ; le conduit escamotable (15) sert à introduire de l'alumine et/ou du bain broyé dans la cellule d'électrolyse, de manière à reformer une couche de revêtement, après la mise en place d'une anode neuve. Le piqueur (11a), la pelle à godets (12a) et la pince à anodes (13a) sont typiquement montés à l'extrémité inférieure d'un organe de positionnement (11b, 12b, 13b), tel qu'un mât ou un bras télescopique. L'expression "outil de manutention d'anode" (13) désigne l'ensemble comprenant un organe de préhension d'anode (13a) et un organe de positionnement (13b).

Pour la mise en oeuvre de l'invention, la machine de service (6) comporte au moins un outil de manutention d'anode (13) muni d'un organe de positionnement (13b), d'un organe de préhension (13a) et d'un capteur de position verticale (13c) de l'organe de préhension.

Le procédé de changement d'une anode d'une cellule (2) de production d'aluminium par électrolyse comportant une pluralité d'anodes (20, 20') comporte typiquement les étapes de base suivantes :
- on place une machine de service à proximité de l'anode usée déterminée (20') ;
- on retire les capots (36) situés à proximité de l'anode usée (20') ;
- on immobilise le cadre mobile (23) auquel sont fixées les anodes (20, 20') ;
- on saisit la tige métallique de l'anode usée (20') à l'aide d'un outil de manutention d'anode (13), et plus précisément à l'aide d'un organe de préhension (13a) ;
- on défait la fixation mécanique (24) de l'anode usée ;
- on retire l'anode usée (20') de la cellule d'électrolyse à l'aide dudit outil de manutention (13) ;
- on dépose l'anode usée (20') dans un endroit déterminé ;
- on saisit une anode de remplacement (20") à l'aide d'un outil de manutention (13), généralement le même outil que celui qui a servi à manutentionner l'anode usée ;
- on détermine une position verticale pour l'anode de remplacement (20") ;
- on place l'anode de remplacement (20") à la position verticale déterminée dans l'emplacement initialement occupé par l'anode usée ;
- on fixe l'anode de remplacement (20") sur le cadre mobile (23) à l'aide d'un moyen fixation mécanique (24).

Selon l'invention, on détermine une position verticale pour l'anode de remplacement (20") à l'aide de mesures effectuées lors de la manutention des anodes. Ces mesures portent, d'une part, sur la position de l'outil de manutention d'anode et, d'autre part, sur le passage des anodes à travers un axe déterminé ou un plan déterminé hors de la cellule d'électrolyse. A cette fin, d'une part, on crée un axe ou un plan de référence immatériel, délimités par des ondes sonores ou électromagnétiques, et on détecte le passage des anodes à travers cet axe ou ce plan à l'aide d'un système de détection d'ondes sonores ou électromagnétiques. D'autre part, on utilise un outil de manutention d'anode (13) comprenant un capteur de position verticale (13c) de l'organe de préhension (13a), et on mesure les déplacements de l'organe de préhension au cours des opérations de manutention des anodes. On détermine la position verticale de l'anode de remplacement à partir des mesures de déplacement de l'organe de préhension à des moments déterminés, à savoir la prise de l'anode usée, le passage de l'anode usée à travers l'axe ou le plan déterminé et le passage de l'anode de remplacement à travers l'axe ou le plan déterminé.

Dans le mode de réalisation de l'invention qui est illustré aux figures 4 à 7, on procède comme suit :
- on produit au moins un faisceau d'ondes sonores ou électromagnétiques (51) dans un axe déterminé ou un plan de référence déterminé (50) (figure 4) ;
- on positionne un outil de manutention d'anodes (13) comportant un capteur de position verticale (13c) de l'organe de préhension (13a) au niveau d'une anode usée déterminée (20') et on place un organe de préhension (13a) en position de saisie de la tige métallique (22') de cette anode (20') (figure 4) ;
- on saisit la tige métallique (22') d'une anode usée déterminée (20') à l'aide de l'organe de préhension (13a) d'un outil de manutention d'anode (13) et, à l'aide du capteur de position, on mesure une première distance verticale A parcourue par l'organe de préhension (figure 4) ;
- on défait la fixation mécanique (24) de l'anode usée (20'), on retire l'anode usée (20') de la cellule d'électrolyse à l'aide dudit outil de manutention (13), on fait passer le(s) bloc(s) anodique(s) (21') de cette anode à travers ledit faisceau en un mouvement vertical et, à l'aide dudit capteur de position, on mesure une deuxième distance verticale B parcourue par l'organe de préhension au moment où la surface de référence (21a') de l'anode traverse ledit faisceau (figure 5) ;
- on saisit la tige métallique (22") d'une anode de remplacement (20") à l'aide d'un organe de préhension (13a), on fait passer le(s) bloc(s) anodique(s) (21") de cette anode à travers ledit faisceau en un mouvement vertical et, à l'aide dudit capteur de position, on mesure une troisième distance verticale C parcourue par l'organe de préhension au moment où la surface de référence (21a") de l'anode traverse ledit faisceau (figure 6) ;
- on détermine la position verticale de l'anode de remplacement (20") dans la cellule à partir des valeurs obtenues pour lesdites première, deuxième et troisième distances parcourues (A, B et C), et on place l'anode de remplacement (20") à cette position verticale dans l'emplacement initialement occupé par l'anode usée (figure 7) ;
- on fixe l'anode de remplacement (20") sur le cadre mobile (23) à l'aide d'un moyen fixation mécanique (24).

Lesdites mesures de distance peuvent être effectuées pendant les manipulations normales de remplacement des anodes usées. L'invention permet ainsi de limiter sensiblement les opérations de manutention requises pour déterminer la position de l'anode de remplacement. On utilise le même organe de préhension (13a) pour manutentionner une anode usée déterminée (20') et l'anode de remplacement (20") destinée à la remplacer. Cette variante permet d'éviter un étalonnage des capteurs d'outils distincts et les différences de mesure de distance inhérentes à l'utilisation d'outils distincts. Ainsi, on dépose l'anode usée (20') dans un endroit déterminé avant de saisir la tige métallique (22") de l'anode de remplacement (20") avec l'organe de préhension (13a).

Ladite première distance (A) peut être mesurée avant ou après avoir saisi la tige (22') de l'anode usée (20'). Cette distance est de préférence mesurée après avoir saisi la tige (22') et après avoir mis l'outil de manutention (13) sous tension mécanique, afin de rattraper les éventuels jeux mécaniques et d'améliorer la précision de la mesure.

La surface de référence (21a, 21a', 21a") des anodes est de préférence la surface dite "inférieure" du (des) bloc(s) anodique(s) (21, 21', 21").

Afin de limiter les mouvements de manutention des anodes, on mesure ladite distance verticale B lors d'un mouvement vers le bas d'une anode usée (20'), lors du dépôt de l'anode dans l'endroit déterminé, qui est généralement une palette ou un véhicule (40, 40') destinés à son évacuation. Dans ce but, ledit faisceau est disposé à une hauteur déterminée au-dessus dudit endroit déterminé.

Afin de limiter les mouvements de manutention des anodes, on mesure ladite distance verticale C lors d'un mouvement vers le haut d'une anode de remplacement (20"), lors de l'enlèvement de l'anode d'un endroit de stockage temporaire, qui est généralement une palette ou un véhicule (40, 40") utilisés pour sa fourniture. Dans ce but, ledit faisceau est disposé à une hauteur déterminée au-dessus dudit endroit de stockage.

La position verticale d'une anode de remplacement (20") correspond à une distance verticale A' parcourue par l'organe de préhension (13a) lors de la mise en place de l'anode de remplacement dans l'emplacement initialement occupé par une anode usée déterminée. En pratique, lors de la mise en place de l'anode de remplacement, on stoppe le mouvement de descente de l'organe de préhension lorsque la distance parcourue par celui-ci est égale à A'. La distance verticale A' est typiquement donnée par la relation A' = A - B + C + D, où D est un terme de correction pour prendre en compte la mise en régime de fonctionnement de l'anode de remplacement dans la cellule.

Selon un mode de réalisation du procédé selon l'invention, on remplace les anodes usées (20') une à une par des anodes de remplacement (20").

Selon un autre mode de réalisation du procédé selon l'invention, on remplace au moins deux anodes usées (20') à la fois par des anodes de remplacement (20"). Dans ce cas, lesdites distances A, B et C sont mesurées, et ladite distance A' déterminée, pour chacun des couples anode usée (20') / anode de remplacement (20"). Ce mode de réalisation de l'invention est avantageusement mis en oeuvre en utilisant une machine de service (6) comportant un nombre d'outils de manutention d'anode (13) au moins égal au nombre des anodes usées qui sont remplacées simultanément.

Le capteur de position (13c) sert à mesurer la distance parcourue verticalement par l'organe de préhension (13a) lors des manutentions d'anodes. Les distances sont données par rapport à un niveau de référence N, qui peut être quelconque. Le niveau de référence N est de préférence le même pour toutes les mesures de distance lors d'un même changement d'anode afin de simplifier les calculs et d'éviter d'introduire des incertitudes dans la détermination de la position finale de l'anode de remplacement.

Le capteur de position (13c) peut-être, par exemple, un encodeur à câble ou un télémètre laser. Le capteur de position est intégré à l'outil de manutention d'anode (13). Le capteur de position (13c) est fixé rigidement à la partie fixe de l'organe de positionnement (13b) de l'outil de manutention d'anode (13) ; il permet de mesurer la distance relative d'un point déterminé solidaire de l'organe de préhension. Par exemple, le capteur de position peut être fixé au coulissant d'un bras ou mât télescopique auquel est fixé l'organe de préhension.

Afin de compenser les jeux éventuels entre les composants de l'outil de manutention d'anode (13) et entre l'organe de préhension d'anode (13a) et une tige d'anode (22, 22'), il est avantageux d'effectuer ladite première mesure de distance parcourue A en traction, c'est-à-dire après avoir mis en tension la chaîne cinématique de l'outil (avant desserrement du connecteur (24) qui maintient la tige de l'anode sur le cadre mobile (23)), car les autres mesures de distance sont faites en traction dans le cadre de l'invention (l'axe ou le plan de référence étant immatériels et l'anode de remplacement étant suspendue à l'organe de préhension lors de l'ajustement de sa position dans la cellule). Afin de pouvoir tenir compte desdits jeux, il est avantageux de munir l'outil de manutention d'anode (13) d'un moyen de mesure de la tension dans l'outil, tel qu'un dynamomètre axial, qui permet de connaître le moment où la chaîne cinématique de l'outil est en traction et de déterminer le moment où les jeux mécaniques sont tous repris dans le même sens.

Lesdites ondes sonores sont typiquement des ondes ultrasonores.

Lesdites ondes électromagnétiques sont typiquement de la lumière visible, des infrarouges ou des ondes radio. Il est avantageux de générer ledit faisceau (51) à l'aide d'un laser.

La surface inférieure (21a, 21a', 21a") des anodes, notamment des anodes usées, peuvent posséder des irrégularités qui proviennent notamment de défauts de surface, d'une usure irrégulière des anodes ou de dépôts de matière (telle que de l'alumine) lors de l'utilisation des anodes. Afin d'éviter les fausses mesures de distance parcourue provenant d'irrégularités de la surface de référence (21a, 21a', 21a"), on génère de préférence deux ou plusieurs (typiquement trois) faisceaux d'ondes sonores ou électromagnétiques (51) de façon à former un plan de référence déterminé (50). Cette variante de l'invention est typiquement mise en oeuvre à l'aide d'un générateur comportant deux ou plusieurs sources d'ondes sonores ou électromagnétiques, c'est-à-dire que chaque faisceau (51) est généré par une source d'ondes distincte (dans le cas des ondes électromagnétiques, chaque source est typiquement un laser). Dans cette variante, les distances parcourues (B et C) sont avantageusement données par la moyenne des distances parcourues mesurées pour chacun des faisceaux (après avoir éventuellement éliminé une ou des valeurs jugées aberrantes).

Ledit axe déterminé ou le plan de référence déterminé (50) est de préférence sensiblement horizontal. L'angle entre l'horizontale et ledit axe ou plan de référence déterminé (50) est de préférence inférieur à environ 10°, et de préférence encore inférieur à environ 5°.

Le moment où la surface de référence (21a', 21a") d'une anode traverse ledit faisceau peut être déterminé de différentes manières. Selon une manière avantageuse de procéder, qui peut être aisément informatisée, on utilise un générateur (ou émetteur) d'ondes sonores ou électromagnétiques pour produire ledit faisceau et un détecteur (ou récepteur) pour détecter ledit faisceau. Selon un premier mode de réalisation de cette manière de procéder, qui est représenté schématiquement à la figure 8, on dispose un détecteur d'ondes sonores ou électromagnétiques (54) en regard d'un générateur de faisceau d'ondes sonores ou électromagnétiques (52) de manière à ce que le détecteur puisse détecter le faisceau produit par le générateur (figure 8a). On détecte le moment où la surface de référence (21a', 21a") d'une anode (20', 20") traverse ledit faisceau lorsque le bloc anodique (21', 21") interrompt la transmission dudit faisceau au détecteur (figure 8b).

Selon un autre mode de réalisation de cette manière de procéder, qui est représenté schématiquement à la figure 9, on dispose un détecteur d'ondes sonores ou électromagnétiques (54) et un générateur de faisceau d'ondes sonores ou électromagnétiques (52) en regard d'une surface réfléchissante (55), tel qu'un miroir, de manière à ce que le détecteur puisse détecter le faisceau produit par le générateur et réfléchi par la surface réfléchissante (55) (figure 9a). Ces éléments peuvent être disposés en triangle de manière à former un plan. On détecte le moment où la surface de référence (21a', 21a") d'une anode (20', 20") traverse ledit faisceau lorsque le bloc anodique (21', 21") interrompt la transmission dudit faisceau au détecteur (figure 9b).

Selon encore un autre mode de réalisation de cette manière de procéder, qui est représenté schématiquement à la figure 10, on dispose un détecteur d'ondes sonores ou électromagnétiques (54) et un générateur de faisceau d'ondes sonores ou électromagnétiques (52) de manière à ce que le détecteur puisse détecter le faisceau produit par le générateur et réfléchi par le bloc anodique (21', 21") (figure 10a). On détecte le moment où la surface de référence (21a', 21a") d'une anode (20', 20") traverse ledit faisceau lorsque le bloc anodique (21', 21") réfléchit tout ou partie dudit faisceau vers le détecteur (figure 10b). Des essais ont montré que la réflectivité de la surface d'une anode neuve ou usée était suffisante pour permettre un fonctionnement satisfaisant de ce mode de réalisation. Ce mode de réalisation présente l'avantage de permettre de regrouper aisément le détecteur et le générateur sur un même organe de positionnement (53).

Le procédé selon l'invention peut être mis en oeuvre à l'aide d'un système de mesure comprenant un capteur de position (13c) pour mesurer les distances verticales parcourues par un organe de préhension (13a) d'un outil de manutention d'anode (13), un générateur de faisceau d'ondes sonores ou électromagnétiques (52), apte à produire au moins un faisceau d'ondes sonores ou électromagnétiques (51) dans un axe ou un plan de référence déterminé (50), au moins un détecteur d'ondes sonores ou électromagnétiques (54) apte à détecter le passage d'une partie déterminée (21a, 21a', 21a") d'une anode (20, 20', 20") à travers ledit faisceau et au moins un organe de positionnement (53) auquel est fixé ledit générateur et/ou ledit détecteur. Le capteur de position (13c) est de préférence intégré à l'outil de manutention d'anode (13). Le générateur (52) comporte typiquement une source pour chaque faisceau d'ondes sonores ou électromagnétiques (52). Dans la variante de l'invention où les faisceaux sont formés d'ondes électromagnétiques, le générateur comporte avantageusement au moins un laser.

Dans un mode de réalisation de l'invention, le ou chaque organe de positionnement (53) du système de mesure est, directement ou indirectement, fixé à une voie de circulation (3) ou posé sur celle-ci.

Dans un autre mode de réalisation de l'invention, le système de mesure est intégré à une unité de service (4) destinée aux opérations de changement d'anodes. Ce mode de réalisation de l'invention facilite le déplacement et le positionnement du système de mesure. Il permet en outre d'effectuer les mesures nécessaires au positionnement d'une anode de remplacement lors des mouvements de manutention normaux d'une anode usée et d'une anode de remplacement. Le système de mesure selon l'invention est de préférence intégré à la machine de service (6) de ladite unité de service (4), et de préférence encore au module (8) de ladite machine de service (6). Dans ces cas, le capteur de position verticale (13c) de l'organe de préhension (13a) du système de mesure est typiquement celui dont est muni l'outil de manutention d'anode (13). Dans ces variantes, le ou chaque organe de positionnement (53) du système de mesure est, directement ou indirectement, fixé à une unité de service (4), à une machine de service (6) ou à un module de service (8).

Le ou chaque organe de positionnement (53) du système de mesure est typiquement un bras ou un mât télescopique. Lorsque le système de mesure est intégré à une unité de service (4), le générateur (52) et/ou le détecteur (54) sont typiquement fixés dans la partie basse de l'organe de positionnement (53).

Les mesures de distance parcourue (A, B, C, A') peuvent être effectuées avec ou sans l'intervention d'un opérateur. Par exemple, le détecteur peut émettre un signal électrique, lumineux ou sonore lorsque la surface de référence déterminée d'une anode traverse le ou les dits faisceaux et un opérateur peut enregistrer la valeur de distance parcourue par l'organe de préhension donnée par le capteur de position au moment de l'émission dudit signal. La détermination de la distance A' correspondant à la position de l'anode de remplacement peut également être effectuée par un opérateur à l'aide des valeurs obtenues pour les première, deuxième et troisième distances parcourues (A, B et C). Afin d'alléger la tâche des opérateurs et d'éviter les erreurs de calcul, la mesure des dites distances (A, B, C, A') est avantageusement effectuée en tout ou partie de manière informatique. Par exemple, le passage de la surface de référence (21a, 21a', 21a") des anodes à travers ledit faisceau peut déclencher électriquement ou électroniquement la mesure du capteur de position et l'enregistrement de la distance correspondante. Le système de mesure comporte avantageusement un dispositif pour enregistrer les mesures effectuées et pour déterminer ladite position verticale de l'anode de remplacement (20").

Le générateur (52) et le détecteur (54) peuvent se situer sur un même organe de positionnement (53) ou sur des organes de positionnement distincts. Le générateur (52) et détecteur (54) peuvent éventuellement être intégrés dans un même dispositif.

## Revendications

1. Procédé de changement d'anode d'une cellule de production d'aluminium par électrolyse ignée (2), chaque anode comprenant au moins un bloc anodique (21, 21', 21 ") et une tige métallique (22, 22', 22") et étant fixée de manière amovible à un cadre métallique mobile (23), chaque bloc anodique possédant une surface de référence (21a, 21a', 21a"), procédé par lequel on remplace au moins une anode usée déterminée (20') par une anode de remplacement (20") en utilisant au moins un outil de manutention d'anode (13) comprenant un organe de positionnement (13b), un organe de préhension (13a) et un capteur de position verticale (13c) de l'organe de préhension, dans lequel on utilise le capteur de position (13c) du ou de chaque outil de manutention d'anode (13) pour mesurer les distances parcourues verticalement par le ou chaque organe de préhension (13a) par rapport à un niveau de référence N, et dans lequel on produit au moins un faisceau d'ondes sonores ou électromagnétiques (51) dans un axe ou un plan de référence déterminé (50),
ledit procédé comprenant les étapes suivantes:
a) on place ledit organe de préhension (13a) en position de saisie de la tige métallique (22') de ladite anode usée (20') et on mesure la distance verticale A parcourue par l'organe de préhension (13a) pour atteindre ladite position ;
b) on retire l'anode usée (20') de la cellule d'électrolyse, on fait passer le bloc anodique (21') de cette anode à travers ledit faisceau (51) en un mouvement vertical et on mesure la distance verticale B parcourue par l'organe de préhension (13a) au moment où la surface de référence (21a') de cette anode traverse ledit faisceau ;
c) on saisit la tige métallique (22") de ladite anode de remplacement (20") à l'aide dudit organe de préhension, on fait passer le bloc anodique (21") de cette anode à travers ledit faisceau (51) en un mouvement vertical et on mesure la distance verticale C parcourue par l'organe de préhension (13a) au moment où la surface de référence (21a") de cette anode traverse ledit faisceau ;
d) on détermine la position verticale de l'anode de remplacement (20") dans la cellule à partir des valeurs obtenues pour lesdites distances parcourues A, B et C, et on place l'anode de remplacement (20") à cette position dans l'emplacement initialement occupé par l'anode usée (20');
ledit procédé étant **caractérisé en ce que** ledit capteur de position verticale (13c) est intégré à l'outil de manutention d'anode (13) et **en ce qu'**on dépose l'anode usée et on prélève l'anode de remplacement à l'aide dudit outil de manutention dans un endroit déterminé, ledit faisceau (51) étant disposé à une hauteur déterminée au-dessus dudit endroit déterminé, typiquement une aire de stockage temporaire, de sorte que lesdites mesures des distances verticales B et C sont effectuées respectivement lors du dépôt de ladite anode usée et lors du prélèvement de ladite anode de remplacement dans ledit endroit déterminé.

2. Procédé selon la revendication 1, **caractérisé en ce que** la surface de référence (21a, 21a', 21a") des anodes est la surface dite "inférieure" du bloc anodique (21, 21', 21") qui est destinée à être immergée dans le bain électrolytique (33) contenu dans la cellule d'électrolyse (2).

3. Procédé selon l'une quelconque des revendications 1 à 2, **caractérisé en ce que** l'on mesure ladite distance verticale B lors d'un mouvement vers le bas de l'anode usée (20').

4. Procédé selon l'une quelconque des revendications 1 à 3, **caractérisé en ce que** l'on mesure ladite distance verticale C lors d'un mouvement vers le haut de l'anode de remplacement (20").

5. Procédé selon l'une quelconque des revendications 1 à 4, **caractérisé en ce que** ladite position verticale de l'anode de remplacement (20") correspond à une distance verticale A' parcourue par l'organe de préhension (13a) lors de la mise en place de l'anode de remplacement dans l'emplacement initialement occupé par l'anode usée (20').

6. Procédé selon la revendication 5, **caractérisé en ce que** la distance verticale A' est donnée par la relation A' = A - B + C + D, où D est un terme de correction pour prendre en compte la mise en régime de fonctionnement de l'anode de remplacement dans la cellule.

7. Procédé selon l'une quelconque des revendications 1 à 6, **caractérisé en ce que** l'outil de manutention d'anode (13) est muni d'un moyen de mesure de la tension dans l'outil, tel qu'un dynamomètre axial.

8. Procédé selon l'une quelconque des revendications 1 à 7, **caractérisé en ce que** lesdites ondes électromagnétiques sont choisies parmi la lumière visible, les infrarouges ou les ondes radio.

9. Procédé selon l'une quelconque des revendications 1 à 8, **caractérisé en ce que** ledit faisceau (51) est généré à l'aide d'un laser.

10. Procédé selon l'une quelconque des revendications 1 à 7, **caractérisé en ce que** lesdites ondes sonores sont des ondes ultrasonores.

11. Procédé selon l'une quelconque des revendications 1 à 10, **caractérisé en ce que** l'on génère deux ou plusieurs faisceaux d'ondes sonores ou électromagnétiques (51) de façon à former un plan de référence déterminé (50).

12. Procédé selon la revendication 11, **caractérisé en ce que** chaque faisceau (51) est généré par une source d'ondes distincte.

13. Procédé selon l'une quelconque des revendications 1 à 12, **caractérisé en ce qu'**on dispose un détecteur d'ondes sonores ou électromagnétiques (54) en regard d'un générateur de faisceau d'ondes sonores ou électromagnétiques (52) de manière à ce que le détecteur puisse détecter le faisceau produit par le générateur et **en ce qu'**on détecte le moment où la surface de référence (21a', 21a") d'une anode (20', 20") traverse ledit faisceau lorsque le bloc anodique (21', 21") interrompt la transmission dudit faisceau au détecteur.

14. Procédé selon l'une quelconque des revendications 1 à 12, **caractérisé en ce qu'**on dispose un détecteur d'ondes sonores ou électromagnétiques (54) et un générateur de faisceau d'ondes sonores ou électromagnétiques (52) en regard d'une surface réfléchissante (55) de manière à ce que le détecteur puisse détecter le faisceau produit par le générateur et réfléchi par la surface réfléchissante (55) et **en ce qu'**on détecte le moment où la surface de référence (21a', 21a") d'une anode (20', 20") traverse ledit faisceau lorsque le bloc anodique (21', 21") interrompt la transmission dudit faisceau au détecteur.

15. Procédé selon l'une quelconque des revendications 1 à 12, **caractérisé en ce qu'**on dispose un détecteur d'ondes sonores ou électromagnétiques (54) et un générateur de faisceau d'ondes sonores ou électromagnétiques (52) de manière à ce que le détecteur puisse détecter le faisceau produit par le générateur et réfléchi par le bloc anodique (21', 21") et **en ce qu'**on détecte le moment où la surface de référence (21a', 21a") d'une anode (20', 20") traverse ledit faisceau lorsque le bloc anodique (21', 21") réfléchit tout ou partie dudit faisceau vers le détecteur.

16. Procédé selon l'une quelconque des revendications 1 à 15, **caractérisé en ce que** ledit axe ou le plan de référence déterminé (50) est sensiblement horizontal.

17. Procédé selon l'une quelconque des revendications 1 à 16, **caractérisé en ce qu'**on remplace les anodes usées (20') une à une par des anodes de remplacement (20").

18. Procédé selon l'une quelconque des revendications 1 à 16, **caractérisé en ce qu'**on remplace au moins deux anodes usées (20') à la fois par des anodes de remplacement (20").

19. Système de mesure de la position verticale d'une anode **caractérisé en ce qu'**il comprend:
a) un organe de préhension (13a) d'anode
b) un générateur de faisceau d'ondes sonores ou électromagnétiques (52), apte à produire au moins un faisceau d'ondes sonores ou électromagnétiques (51) dans un axe ou un plan de référence déterminé (50),
c) au moins un détecteur d'ondes sonores ou électromagnétiques (54) apte à détecter le passage d'une partie déterminée (21a, 21a', 21a") d'une anode (20, 20', 20") à travers ledit faisceau et
d) un organe de positionnement (53) auquel est fixé ledit générateur et/ou ledit au moins un détecteur, l'organe de positionnement comprenant une partie fixe,
e) un capteur de position (13c) fixé rigidement à la partie fixe de l'organe de positionnement pour mesurer les distances verticales parcourues par ledit organe de préhension d'anode par rapport à un niveau de référence N.

20. Système de mesure selon la revendication 19, **caractérisé en ce que** le générateur (52) et le détecteur (54) se situent sur un même organe de positionnement (53).

21. Système de mesure selon la revendication 19, **caractérisé en ce que** le générateur (52) et le détecteur (54) se situent sur des organes de positionnement distincts.

22. Système de mesure selon l'une quelconque des revendications 19 à 21, **caractérisé en ce que** l'outil de manutention d'anode (13) est muni d'un moyen de mesure de la tension dans l'outil, tel qu'un dynamomètre axial.

23. Système de mesure selon l'une quelconque des revendications 19 à 22, **caractérisé en ce que** le système de mesure comporte un dispositif pour enregistrer les mesures effectuées et pour déterminer la position verticale d'une anode de remplacement (20").

24. Système de mesure selon l'une quelconque des revendications 19 à 23, **caractérisé en ce que** le ou chaque organe de positionnement (53) est un bras ou un mât télescopique.

25. Système de mesure selon l'une quelconque des revendications 19 à 24, **caractérisé en ce que** le ou chaque organe de positionnement (53) du système de mesure est, directement ou indirectement, fixé à une voie de circulation (3) ou posé sur celle-ci.

26. Système de mesure selon l'une quelconque des revendications 19 à 25, **caractérisé en ce que** le ou chaque organe de positionnement (53) du système de mesure est, directement ou indirectement, fixé à une unité de service (4), à une machine de service (6) ou à un module de service (8).

27. Système de mesure selon l'une quelconque des revendications 19 à 26, **caractérisé en ce que** ledit axe ou plan de référence déterminé (50) est sensiblement horizontal.

28. Système de mesure selon l'une quelconque des revendications 19 à 27, **caractérisé en ce que** lesdites ondes électromagnétiques sont choisies parmi la lumière visible, les infrarouges ou les ondes radio.

29. Système de mesure selon la revendication 28, **caractérisé en ce que** ledit générateur (52) comporte au moins un laser.

30. Système de mesure selon l'une quelconque des revendications 19 à 29, **caractérisé en ce que** lesdites ondes sonores sont des ondes ultrasonores.

31. Système de mesure selon l'une quelconque des revendications 19 à 30, **caractérisé en ce que** le générateur est apte à produire deux ou plusieurs faisceaux d'ondes sonores ou électromagnétiques (51) de façon à former un plan de référence déterminé (50).

32. Système de mesure selon la revendication 31, **caractérisé en ce que** le générateur comporte une source d'ondes distincte pour chaque faisceau (51).

33. Machine de service (6) destinée aux opérations de changement d'anode d'une série de cellules de production d'aluminium par électrolyse ignée (2), comportant au moins un outil de manutention d'anode (13) comprenant un organe de positionnement (13b) et un organe de préhension (13a), **caractérisé en ce qu'**il comporte un système de mesure selon l'une quelconque des revendications 19 à 32.

34. Unité de service (4) d'une usine de production d'aluminium par électrolyse ignée comprenant un pont mobile (5) et au moins une machine de service (6) selon la revendication 33.

## Patentansprüche

1. Verfahren zum Wechseln einer Anode einer Zelle zur Herstellung von Aluminium mittels Schmelzflusselektrolyse (2), wobei jede Anode mindestens einen Anodenblock (21, 21', 21") und einen Metallstab (22, 22', 22") aufweist und abnehmbar an einem beweglichen Metallrahmen (23) befestigt ist, wobei jeder Anodenblock eine Bezugsfläche (21a, 21a', 21a") aufweist, wobei durch das Verfahren mindestens eine bestimmte verbrauchte Anode (20') durch eine Ersatzanode (20") ersetzt wird, unter Verwendung von mindestens einem Werkzeug zur Handhabung der Anode (13), umfassend ein Stellorgan (13b), ein Greiforgan (13a) und einen Sensor (13c) der vertikalen Position des Greiforgans, wobei der Positionssensor (13c) des oder jedes Werkzeugs zur Handhabung der Anode (13) verwendet wird, um die Strecken zu messen, die das oder jedes Greiforgan (13a) gegenüber einem Bezugswert N vertikal zurückgelegt hat, und wobei mindestens ein Strahl von Schallwellen oder elektromagnetischen Wellen (51) in einer Achse oder einer bestimmten Bezugsebene (50) erzeugt wird,
wobei das Verfahren die folgenden Schritte umfasst:
a) Anordnen des Greiforgans (13a) in Greifposition des Metallstabs (22') der verbrauchten Anode (20') und Messen der vertikalen Strecke A, die das Greiforgan (13a) zurückgelegt hat, um diese Position zu erreichen;
b) Entnehmen der verbrauchten Anode (20') aus der Elektrolysezelle, Führen des Anodenblocks (21') dieser Anode durch den Strahl (51) in einer vertikalen Bewegung und Messen der vertikalen Strecke B, die das Greiforgan (13a) in dem Moment zurückgelegt hat, in dem die Bezugsfläche (21a') dieser Anode den Strahl durchquert;
c) Greifen des Metallstabs (22") der Ersatzanode (20") unter Verwendung des Greiforgans, Führen des Anodenblocks (21") dieser Anode durch den Strahl (51) in einer vertikalen Bewegung und Messen der vertikalen Strecke C, die das Greiforgan (13a) in dem Moment zurückgelegt hat, in dem die Bezugsfläche (21a") dieser Anode den Strahl durchquert;
d) Bestimmen der vertikalen Position der Ersatzanode (20") in der Zelle, ausgehend von den für die zurückgelegten Strecken A, B und C erhaltenen Werten, und Anordnen der Ersatzanode (20") in dieser Position an der Stelle, die ursprünglich durch die verbrauchte Anode (20') eingenommen wurde;
wobei das Verfahren **dadurch gekennzeichnet ist, dass** der vertikale Positionssensor (13c) in dem Werkzeug zur Handhabung der Anode (13) integriert ist und dass die Ablage der verbrauchten Anode und die Entnahme der Ersatzanode unter Verwendung des Werkzeugs zur Handhabung an einem bestimmten Ort erfolgt, wobei der Strahl (51) auf einer bestimmten Höhe oberhalb des bestimmen Ortes angeordnet wird, der typischerweise eine Fläche zur vorübergehenden Lagerung ist, sodass die Messungen der vertikalen Strecken B und C jeweils bei der Ablage der verbrauchten Anode und bei der Entnahme der Ersatzanode an dem bestimmten Ort durchgeführt werden.

2. Verfahren nach Anspruch 1, **dadurch gekennzeichnet, dass** die Bezugsfläche (21a, 21a', 21a") der Anoden die so genannte "untere" Fläche des Anodenblocks (21, 21', 21") darstellt, die dazu bestimmt ist, in das Elektrolytbad (33) eingetaucht zu werden, das in der Elektrolysezelle (2) enthalten ist.

3. Verfahren nach einem der Ansprüche 1 bis 2, **dadurch gekennzeichnet, dass** die vertikale Strecke B bei einer Bewegung der verbrauchten Anode (20') nach unten gemessen wird.

4. Verfahren nach einem der Ansprüche 1 bis 3, **dadurch gekennzeichnet, dass** die vertikale Strecke C bei einer Bewegung der Ersatzanode (20") nach oben gemessen wird.

5. Verfahren nach einem der Ansprüche 1 bis 4, **dadurch gekennzeichnet, dass** die vertikale Position der Ersatzanode (20") einer vertikalen Strecke A' entspricht, die das Greiforgan (13a) bei der Anordnung der Ersatzanode an der Stelle zurückgelegt hat, die ursprünglich durch die verbrauchte Anode (20') eingenommen wurde.

6. Verfahren nach Anspruch 5, **dadurch gekennzeichnet, dass** die vertikale Strecke A' durch die Beziehung A' = A - B + C + D gegeben ist, wobei D ein Korrekturterm zur Berücksichtigung der Inbetriebnahme der Ersatzanode in der Zelle ist.

7. Verfahren nach einem der Ansprüche 1 bis 6, **dadurch gekennzeichnet, dass** das Werkzeug zur Handhabung der Anode (13) mit einem Mittel zum Messen der Spannung im Werkzeug, wie einem Axialkraftmesser, ausgestattet ist.

8. Verfahren nach einem der Ansprüche 1 bis 7, **dadurch gekennzeichnet, dass** die elektromagnetischen Wellen ausgewählt werden aus sichtbarem Licht, Infrarot oder Funkwellen.

9. Verfahren nach einem der Ansprüche 1 bis 8, **dadurch gekennzeichnet, dass** der Strahl (51) unter Verwendung eines Lasers erzeugt wird.

10. Verfahren nach einem der Ansprüche 1 bis 7, **dadurch gekennzeichnet, dass** es sich bei den Schallwellen um Ultraschallwellen handelt.

11. Verfahren nach einem der Ansprüche 1 bis 10, **dadurch gekennzeichnet, dass** zwei oder mehr Strahlen von Schallwellen oder elektromagnetischen Wellen (51) erzeugt werden, sodass eine bestimmte Bezugsebene (50) gebildet wird.

12. Verfahren nach Anspruch 11, **dadurch gekennzeichnet, dass** jeder Strahl (51) durch eine andere Wellenquelle erzeugt wird.

13. Verfahren nach einem der Ansprüche 1 bis 12, **dadurch gekennzeichnet, dass** ein Detektor für Schallwellen oder elektromagnetische Wellen (54) gegenüber einem Generator für Strahlen von Schallwellen oder elektromagnetischen Wellen (52) angeordnet wird, sodass der Detektor den Strahl nachweisen kann, der durch den Generator erzeugt wurde, und dass der Zeitpunkt nachgewiesen wird, zu dem die Bezugsfläche (21a', 21a") einer Anode (20', 20") den Strahl durchquert, wenn der Anodenblock (21', 21") die Übertragung des Strahls zu dem Detektor unterbricht.

14. Verfahren nach einem der Ansprüche 1 bis 12, **dadurch gekennzeichnet, dass** ein Detektor für Schallwellen oder elektromagnetische Wellen (54) und ein Generator für Strahlen von Schallwellen oder elektromagnetischen Wellen (52) gegenüber einer Spiegelfläche (55) angeordnet werden, sodass der Detektor den Strahl nachweisen kann, der durch den Generator erzeugt und durch die Spiegelfläche (55) gespiegelt wurde, und dass der Zeitpunkt nachgewiesen wird, zu dem die Bezugsfläche (21a', 21a") einer Anode (20', 20") den Strahl durchquert, wenn der Anodenblock (21', 21") die Übertragung des Strahls zu dem Detektor unterbricht.

15. Verfahren nach einem der Ansprüche 1 bis 12, **dadurch gekennzeichnet, dass** ein Detektor für Schallwellen oder elektromagnetische Wellen (54) und ein Generator für Strahlen von Schallwellen oder elektromagnetischen Wellen (52) angeordnet werden, sodass der Detektor den Strahl nachweisen kann, der durch den Generator erzeugt und durch den Anodenblock (21', 21") gespiegelt wurde, und dass der Zeitpunkt nachgewiesen wird, zu dem die Bezugsfläche (21a', 21a") einer Anode (20', 20") den Strahl durchquert, wenn der Anodenblock (21', 21") den Strahl in Richtung des Detektors ganz oder teilweise spiegelt.

16. Verfahren nach einem der Ansprüche 1 bis 15, **dadurch gekennzeichnet, dass** die bestimmte Achse oder Bezugsebene (50) im Wesentlichen horizontal ist.

17. Verfahren nach einem der Ansprüche 1 bis 16, **dadurch gekennzeichnet, dass** die verbrauchten Anoden (20') eine nach der anderen durch Ersatzanoden (20") ersetzt werden.

18. Verfahren nach einem der Ansprüche 1 bis 16, **dadurch gekennzeichnet, dass** mindestens zwei verbrauchte Anoden (20') gleichzeitig durch Ersatzanoden (20") ersetzt werden.

19. System zur Messung der vertikalen Position einer Anode, **dadurch gekennzeichnet, dass** es umfasst:
a) ein Greiforgan (13a) der Anode
b) einen Generator für Strahlen von Schallwellen oder elektromagnetischen Wellen (52), der geeignet ist, mindestens einen Strahl von Schallwellen oder elektromagnetischen Wellen (51) in einer Achse oder einer bestimmten Bezugsebene (50) zu erzeugen,
c) mindestens einen Detektor für Schallwellen oder elektromagnetische Wellen (54), der geeignet ist, den Durchgang eines bestimmten Abschnitts (21a, 21a', 21a") einer Anode (20, 20', 20") durch den Strahl nachzuweisen, und
d) ein Stellorgan (53), an dem der Generator und/oder der mindestens eine Detektor befestigt sind/ist, wobei das Stellorgan einen festen Abschnitt umfasst,
e) einen Positionssensor (13c), der unbeweglich an dem festen Abschnitt des Stellorgans befestigt ist, um die vertikalen Strecken zu messen, die durch das Greiforgan der Anode im Verhältnis zu einem Bezugswert N zurückgelegt wurden.

20. Messsystem nach Anspruch 19, **dadurch gekennzeichnet, dass** der Generator (52) und der Detektor (54) auf einem gleichen Stellorgan (53) liegen.

21. Messsystem nach Anspruch 19, **dadurch gekennzeichnet, dass** der Generator (52) und der Detektor (54) auf verschiedenen Stellorganen liegen.

22. Messsystem nach einem der Ansprüche 19 bis 21, **dadurch gekennzeichnet, dass** das Werkzeug zur Handhabung der Anode (13) mit einem Mittel zum Messen der Spannung im Werkzeug, wie einem Axialkraftmesser, ausgestattet ist.

23. Messsystem nach einem der Ansprüche 19 à 22, **dadurch gekennzeichnet, dass** das Messsystem eine Vorrichtung zum Aufzeichnen der vorgenommenen Messungen und zum Bestimmen der vertikalen Position einer Ersatzanode (20") umfasst.

24. Messsystem nach einem der Ansprüche 19 bis 23, **dadurch gekennzeichnet, dass** es sich bei dem oder jedem Stellorgan (53) um einen teleskopischen Arm oder Mast handelt.

25. Messsystem nach einem der Ansprüche 19 bis 24, **dadurch gekennzeichnet, dass** das oder jedes Stellorgan (53) des Messsystems direkt oder indirekt an einer Fahrspur (3) befestigt oder auf dieser positioniert ist.

26. Messsystem nach einem der Ansprüche 19 bis 25, **dadurch gekennzeichnet, dass** das oder jedes Stellorgan (53) des Messsystems direkt oder indirekt an einer Serviceeinheit (4), einer Servicemaschine (6) oder einem Servicemodul (8) befestigt ist.

27. Messsystem nach einem der Ansprüche 19 bis 26, **dadurch gekennzeichnet, dass** die bestimmte Achse oder Bezugsebene (50) im Wesentlichen horizontal ist.

28. Messsystem nach einem der Ansprüche 19 bis 27, **dadurch gekennzeichnet, dass** die elektromagnetischen Wellen ausgewählt werden aus sichtbarem Licht, Infrarot oder Funkwellen.

29. Messsystem nach Anspruch 28, **dadurch gekennzeichnet, dass** der Generator (52) mindestens einen Laser umfasst.

30. Messsystem nach einem der Ansprüche 19 bis 29, **dadurch gekennzeichnet, dass** es sich bei den Schallwellen um Ultraschallwellen handelt.

31. Messsystem nach einem der Ansprüche 19 bis 30, **dadurch gekennzeichnet, dass** der Generator geeignet ist, zwei oder mehr Strahlen von Schallwellen oder elektromagnetischen Wellen (51) zu erzeugen, sodass eine bestimmte Bezugsebene (50) gebildet wird.

32. Messsystem nach Anspruch 31, **dadurch gekennzeichnet, dass** der Generator für jeden Strahl (51) eine andere Wellenquelle aufweist.

33. Servicemaschine (6) für die Ausführung des Wechselns einer Anode einer Reihe von Zellen zur Herstellung von Aluminium mittels Schmelzflusselektrolyse (2), mit mindestens einem Werkzeug zur Handhabung der Anode (13), umfassend ein Stellorgan (13b) und ein Greiforgan (13a), **dadurch gekennzeichnet, dass** sie ein Messsystem nach einem der Ansprüche 19 bis 32 aufweist.

34. Serviceeinheit (4) einer Anlage zur Herstellung von Aluminium mittels Schmelzflusselektrolyse, umfassend eine bewegliche Brücke (5) und mindestens eine Servicemaschine (6) nach Anspruch 33.

## Claims

1. Process for changing an anode of a cell for the production of aluminum by fused bath electrolysis (2), each anode comprising at least one anode block (21, 21', 21") and a metal rod (22, 22', 22") and being fixed removably to a mobile metal frame (23), each anode block having a reference surface (21a, 21a', 21a"), process by which at least one determined spent anode (20') is replaced by a replacement anode (20") using at least one anode handling tool (13) comprising a positioning device (13b), a gripping device (13a) and a position sensor to determine the vertical position (13c) of the gripping device, wherein the position sensor (13c) of the anode handling tool or each anode handling tool (13) is used to measure the vertical distances traveled by the gripping device or each gripping device (13a) relative to a reference level N, and wherein at least one beam of sound or electromagnetic waves (51) is produced along a determined reference axis or in a determined reference plane (50), and in that for each determined spent anode (20');
said process comprising the following steps:
a) said gripping device (13a) is placed in the gripping position of the metal rod (22') of said spent anode (20'), and the vertical distance A traveled by the gripping device (13a) to reach said position is measured;
b) the spent anode (20') is withdrawn from the electrolytic cell, the anode block (21') of this anode is passed through said beam (51) in a vertical movement and the vertical distance B traveled by the gripping device (13a) at the moment at which the reference surface (21a') of this anode passes through the beam is measured;
c) the metal rod (22") of said replacement anode (20") is gripped using said gripping device, the anode block (21") of this anode is passed through said beam (51) in a vertical movement and the vertical distance C traveled by the gripping device (13a) at the moment at which the reference surface (21a") of this anode passes through the beam is measured;
d) the vertical position of the replacement anode (20") in the cell is determined starting from values obtained for the traveled distances A, B and C, and the replacement anode (20") is put into this position in the place initially occupied by the spent anode (20');
said process being **characterized in that** said vertical position sensor (13c) is integrated into the anode handling tool (13) and **in that** the spent anode is laid down and the replacement anode is taken with the help of said handling tool in a determined place, said beam (51) being set at a determined height above said determined place, typically a temporary stocking area, so that said measures of the vertical distances B and C are made respectively when said spent anode is laid down and when said replacement anode is taken in said determined place.

2. Process according to claim 1, **characterized in that** the anode reference surface (21a, 21a', 21a") is the so-called "lower" surface of the anode block (21, 21', 21"), that is intended to be immersed in the electrolytic bath (33) contained in the electrolytic cell (2).

3. Process according to anyone of claims 1 and 2, **characterized in that** said vertical distance B is measured during a downwards movement of the spent anode (20').

4. Process according to anyone of claims 1-3, **characterized in that** said vertical distance C is measured during an upwards movement of the replacement anode (20").

5. Process according to anyone of claims 1-4, **characterized in that** the vertical position of the replacement anode (20") corresponds to a vertical distance A' traveled by the gripping device (13a) during placement of the replacement anode in the place initially occupied by the spent anode (20').

6. Process according to claim 5, **characterized in that** the vertical distance A' is given by the relation A'=A-B+C+D, where D is a correction term to take account of the replacement anode reaching its normal operating rate in the cell.

7. Process according to anyone of claims 1-6, **characterized in that** the anode handling tool (13) is provided with a means of measuring the tension in the tool, such as an axial dynamometer.

8. Process according to anyone of claims 1-7, **characterized in that** said electromagnetic waves are chosen among the visible light, infrared or radio waves.

9. Process according to anyone of claims 1-8, **characterized in that** said beam (51) is generated using a laser.

10. Process according to anyone of claims 1-7, **characterized in that** said sound waves are ultrasound waves.

11. Process according to anyone of claims 1-10, **characterized in that** two or several beams of sound or electromagnetic waves (51) are generated so as to form a determined reference plane (50).

12. Process according to claim 11, **characterized in that** each beam (51) is generated by a distinct wave source.

13. Process according to anyone of claims 1-12, **characterized in that** a sound or electromagnetic wave detector (54) is placed facing a sound or electromagnetic waves beam generator (52) such that the detector can detect the beam produced by the generator and **in that** the moment at which the reference surface (21a', 21a") of an anode (20', 20") passes through said beam is detected when the anode block (21', 21") interrupts transmission of the beam to the detector.

14. Process according to anyone of claims 1-12, **characterized in that** a sound or electromagnetic wave detector (54) and a sound or electromagnetic waves beam generator (52) are placed facing a reflecting surface (55) such that the detector can detect the beam produced by the generator and reflected by the reflecting surface (55) and **in that** the moment at which the reference surface (21a', 21a") of an anode (20', 20") passes through said beam is detected when the anode block (21', 21") interrupts transmission of the beam to the detector.

15. Process according to anyone of claims 1-12, **characterized in that** a sound or electromagnetic wave detector (54) and a sound or electromagnetic waves beam generator (52) are arranged such that the detector can detect the beam produced by the generator and reflected by the anode block (21', 21") and **in that** the moment at which the reference surface (21a', 21a") of an anode (20', 20") passes through said beam is detected when the anode block (21', 21") reflects all or part of said beam towards the detector.

16. Process according to anyone of claims 1-15, **characterized in that** said determined reference axis or plane (50) is substantially horizontal.

17. Process according to anyone of claims 1-16, **characterized in that** the spent anodes (20') are replaced one by one by replacement anodes (20").

18. Process according to anyone of claims 1-16, **characterized in that** at least two spent anodes (20') are replaced at the same time by replacement anodes (20").

19. Measurement system for measuring the vertical position of an anode, **characterized in that** it comprises:
a) an anode gripping device (13a),
b) a sound or electromagnetic waves beam generator (52) capable of generating at least one sound or electromagnetic waves beam (51) along a determined reference axis or in a determined reference plane (50),
c) at least one sound or electromagnetic wave detector (54) capable of detecting the passage of a determined part (21a, 21a', 21a") of an anode(20, 20', 20") through said beam and
d) one positioning device (53) to which said generator and/or said at least one detector is fixed, the positioning device comprising a fixed part,
e) a position sensor (13c) rigidly attached to the fixed part of the positioning device for measuring the vertical distances traveled by said anode gripping device relative to a reference level N.

20. Measurement system according to claim 19, **characterized in that** the generator (52) and the detector (54) are located on a same positioning device (53).

21. Measurement system according to claim 19, **characterized in that** the generator (52) and the detector (54) are located on separate positioning devices.

22. Measurement system according to anyone of claims 19-21, **characterized in that** the anode handling tool (13) is provided with a means of measuring the tension in the tool, such as an axial dynamometer.

23. Measurement system according to anyone of claims 19-22, **characterized in that** the measurement system comprises a device to record measurements made and to determine the vertical position for a replacement anode (20").

24. Measurement system according to anyone of claims 19-23, **characterized in that** the positioning device or each positioning device (53) is a telescopic arm or mast.

25. Measurement system according to anyone of claims 19-24, **characterized in that** the positioning device or each positioning device (53) of the measurement system is directly or indirectly fixed to or placed on a circulation track (3).

26. Measurement system according to anyone of claims 19-25, **characterized in that** the positioning device or each positioning device (53) of the measurement system is directly or indirectly fixed to a tending assembly (4), a tending machine (6) or a tending module (8).

27. Measurement system according to anyone of claims 19-26, **characterized in that** the determined reference axis or plane (50) is substantially horizontal.

28. Measurement system according to anyone of claims 19-27, **characterized in that** said electromagnetic waves are chosen among visible light, infrared or radio waves.

29. Measurement system according to claim 28, **characterized in that** said generator (52) comprises at least one laser.

30. Measurement system according to anyone of claims 19-29, **characterized in that** said sound waves are ultrasound waves.

31. Measurement system according to anyone of claims 19-30, **characterized in that** the generator is capable of producing two or several sound or electromagnetic waves beams (51) so as to form a determined reference plane (50).

32. Measurement system according to claim 31, **characterized in that** the generator comprises a distinct wave source for each beam (51).

33. Tending machine (6) intended for anode replacement operations in a series of cells for the production of aluminum by fused bath electrolysis (2), comprising at least one anode handling tool (13) comprising a positioning device (13b) and a gripping device (13a), **characterized in that** it comprises a measurement system according to anyone of claims 19-32.

34. Tending assembly (4) in a plant for the production of aluminum by fused bath electrolysis comprising a traveling crane (5) and at least one tending machine (6) according to claim 33.
